# EUROPÄISCHE PATENTSCHRIFT

(11) **EP 3 410 045 B1**
(45) Veröffentlichungstag und Bekanntmachung des Hinweises auf die Patenterteilung: **01.01.2020**
(21) Anmeldenummer: 17173753.9
(22) Anmeldetag: 31.05.2017
(51) Int. Cl.: F25D 3/08, F25D 17/06

(54) **TEMPERATURKONTROLLIERTER, AUTONOMER ISOLIERBEHÄLTER FÜR TRANSPORT UND VERSAND**
TEMPERATURE-CONTROLLED AUTONOMOUS ISOLATION CONTAINER FOR TRANSPORT AND SHIPMENT
CONTENEUR ISOTHERME DE TRANSPORT ET D'EXPÉDITION AUTONOME, À TEMPÉRATURE RÉGULÉE

(43) Veröffentlichungstag der Anmeldung: 05.12.2018
(73) Patentinhaber: Dr. Stephan Oechslin Healthcon, 8706 Feldmeilen (CH)
(72) Erfinder: Konecny, Eduard, 8712 Stäfa (CH); Oechslin Healthcon, Stephan, 8706 Feldmeilen (CH)
(74) Vertreter: Rüedi, Regula Béatrice

(56) Entgegenhaltungen:
- DE-T2- 69 815 148
- FR-A1- 2 883 557

## Beschreibung

### Gebiet der Erfindung

Die Erfindung betrifft einen Isolierbehälter, der geeignet ist für Versand und Transport temperatursensitiver Güter, wie z.B. Pharmazeutika oder empfindliche Lebensmittel. Der Behälter kann ohne externe Energiezufuhr, d.h. autonom, seinen Inhalt heizen oder kühlen, um diesen im gewünschten Temperaturbereich zu halten.

### Hintergrund

Die bisher üblichsten Lösungen wenden eine Kombination von 2 Methoden an: (i) Isolierung des Behälters und (ii) Temperierung des Behälterinhaltes.

Solche Behälter sind aus dem Stand der Technik, z.B. FR 2 883 557 bekannt. Dieser Stand der Technik beschreibt einen kühl- oder heizbaren Isolierbehälter. In diesem wird die gekühlte oder geheizte Luft durch den Innenbehälter geleitet. Dieser Behälter kann entweder gekühlt oder geheizt werden.

Ein weiterer Stand der Technik, DE 698 15 148 T2, betrifft einen Transportbehälter, der ein sowohl dem Kühlen, wie auch dem Heizen dienendes Peltier-Element verwendet und somit nur entweder Kühlen oder Heizen ermöglicht.

Vorausgesetzt der Behälterinhalt liegt beim Verpacken im gewünschten Temperaturbereich, kann dessen Temperatur während einiger Zeit gehalten werden, indem man den Austausch von Wärme zwischen dem Inhalt und der Umgebung möglichst reduziert. Diesem Zweck dient die Isolierung. Selbst die beste Isolierung wird jedoch bei einem ausreichenden Temperaturunterschied einige Watt Energie durchlassen und dies kann u.U. ausreichend sein, um den Paketinhalt (oder einen Teil davon) über bzw. unter den vorgegebenen Temperaturbereich zu bringen. Wie viel Energie der Innenraum des Isolierbehälters und die sich darin befindenden Produkte gewinnen bzw. verlieren können bevor dies passiert, stellt die Kapazität des Isolierbehälters dar. Da die meisten temperaturkontrollierten Versandartikel (Produkte) selbst keine ausreichende Kapazität besitzen, ergänzt man diese, indem man den Innenraum des Behälters temperiert, d.h. nach Bedarf Wärme hinzufügt (heizt) oder entnimmt (kühlt). Wie viel Wärme auf diese Weise hinzugefügt bzw. entzogen werden kann, stellt die Kapazität des Temperiersystems dar und wie schnell die Wärme korrigiert wird die Leistung des Temperiersystems. Die gleichmässige Temperaturverteilung im Paketinhalt ist ausschlaggebend für die Qualität des Temperiersystems. Meist wird von Kühlkapazität und/oder Wärme- bzw. Heizkapazität, und von Leistung gesprochen.

Es sind verschiedene Arten von Kühlmedien bekannt, die sich mehr oder weniger gut für den Einsatz in Isolierbehältern eignen.

*Wärmepumpen:* Für frei einstellbare Temperierung werden am häufigsten Wärmepumpen vorgeschlagen. Wärmepumpen sind fähig, Wärme vom Inhalt des Behälters nach aussen zu transportieren und in manchen Fällen auch umgekehrt. Ihr dominanter Vorteil ist eine unbegrenzte Kühlkapazität, vorausgesetzt (i) sie bekommen ausreichend Energiezufuhr und (ii) die Abwärme wird von der Umgebung ausreichend absorbiert. Für einen autonomen Behälter sind sie aufgrund ihres Energiebedarfs wenig geeignet.

*Passive Medien:* Passive Medien bieten gegenüber Wärmepumpen in vielen Fällen mehrfach höhere Kapazität und weniger Abhängigkeit von den Lagerbedingungen des Isolierbehälters, wie Temperaturdifferenz zwischen aussen und innen und/oder Zugriff auf eine externe Stromzufuhr.

Passive Medien absorbieren Wärme aus dem Isolierbehälter bzw. geben Wärme an diesen ab. Dabei wird ihre latente Wärme (beim Schmelzen, Gefrieren oder Verdampfen) oder ihre hohe spezifische Wärmekapazität genutzt. Obwohl Schmelzmedien ihre Leistung für viele Anwendungen ausreichend lange im gewünschten Temperaturbereich erbringen, sind preiswerte, ungefährliche und stabile Medien nur für bestimmte Temperaturbereiche verfügbar. Zu diesen gehören insbesondere Wasser und seine (eutektischen) Lösungen. Für einen höheren Preis stehen Medien für weitere Temperaturbereiche zur Verfügung, die meisten haben jedoch bestenfalls die Hälfte der Wärmekapazität von Wasser. Bei den Kühlelementen stellt die Aufheizphase bis zum Schmelzpunkt ein Risiko dar, da während dieser Phase die Minimaltemperatur unterschritten werden könnte, sofern diese Elemente bei sehr tiefen Temperaturen gefroren wurden, was oft der Fall ist. Eine häufig verwendete Gefriertemperatur ist beispielsweise ca. - 24°C.

Medien auf Basis spezifischer Kapazität können zwar angewendet werden, haben jedoch bei beträchtlichem Gewicht nur sehr geringe Kapazität. Sie können aber für spezielle Anwendungen aufgrund ihrer geringen Kosten dennoch attraktiv sein.

*Ventilationsgesteuerte passive Kühlung:* In bestimmten Lösungen wurde ein internes Ventilationssystem verwendet, um den Wärmeaustausch zwischen dem Behälterinhalt und einem Kühlmedium zu steuern. Auf diese Weise kann ein Schmelzmedium für Temperaturbereiche, die sich mit seinem Schmelzpunkt nicht schneiden, verwendet werden. Analog wird in weiteren Lösungen ein verdampfendes Medium verwendet, wobei die Ventilation hier ersetzt werden kann durch den Strom an freigesetztem Gas.

Die Ventilation kann, je nach Konstruktion, auch zur gleichmässigen Verteilung der Kühlung beitragen. Die bestehenden Lösungen tun dies grundsätzlich so, dass sie das kühlende Gas direkt durch den Teil des Isolierbehälters führen, welcher der Aufnahme der zu transportierenden Produkte dient. Auf diese Weise ist jedoch die Gleichmässigkeit der Kühlung nicht gewährleistet, z.B. wenn die Produkte den zu ventilierenden Raum zu sehr ausfüllen und/oder bestimmte Stellen verdecken (vor allem Stellen an der Aussenwand). Auch kann ein Kanal entstehen, der dem Luftstrom so wenig Widerstand bietet, dass alternative, längere oder engere, Wege fast keinen Kontakt mit der Ventilation haben.

Als Konsequenz ist die Platzierung eines Temperatursensors wichtig. In den bekannten Lösungen wurde - unabhängig von der Grösse des Isolierbehälters - immer nur ein einziger Sensor vorgesehen. Ist so ein Sensor verdeckt, so wird er auf die Wirkung der Lüftung spät oder gar nicht reagieren. Ist er nicht verdeckt, so kann er die Lüftung gegebenenfalls abschalten bevor der gesamte Bereich ausreichend temperiert wurde, z.B. weil er keine Informationen zu allenfalls verdeckten Stellen erhält.

Um eine Unterkühlung der Produkte zu verhindern ist es auch bereits bekannt, Isolierbehälter mit einer Heizung zu versehen. Geeignete Heizmittel sind bekannt.

*Heizung bzw. Kälteschutz:* Bestimmte Wärmepumpen und passive Medien können auch benutzt werden, um Wärme zu ersetzen, die aus dem Isolierbehälter ausgetreten ist, und so seine Innentemperatur über dem angestrebten Minimalwert zu halten. Eine weitere Alternative ist der Einsatz einer elektrischen Heizung d.h. von Elementen, welche den elektrischen Strom in Wärme umwandeln.

Wärmepumpen können zwar recht leistungsfähig als Heizung dienen, schneiden aber unter vergleichbaren Bedingungen hinsichtlich Kapazität und/oder Leistung immer etwas schlechter ab als elektrische Heizelemente. Der Grund dafür ist, dass sie einen Wärmeleitkanal benötigen, der die Isolation schwächt, und dass diese Schwächung durch die Wärmepumpe kompensiert werden muss.

Passive Medien sind im Vergleich zur Kühlung als Heizung aufgrund ihrer geringen Kapazität deutlich weniger verwendbar.

Bei gleichem Volumen und Gewicht sind elektrische Heizelemente mit einer modernen Energiequelle, wie einer aufladbaren Batterie allen anderen Heizmitteln überlegen.

Heizmittel werden in einigen Fällen zusammen mit Kühlmitteln verwendet. Derart ausgestaltete Behälter, die sowohl über eine Kühl- wie auch über eine Heizfunktion verfügen, und die je nach Bedarf ein- bzw. ausgeschaltet werden können, um so die Temperatur des Behälterinhalts mehr oder weniger konstant zu halten, sind bereits bekannt.

Eine solche Lösung ist beschrieben in WO 2014/006281. Diese Behälter sind aussen, gegen die Umgebung, isoliert und ihr Innenraum ist unterteilt in drei Abteile, ein Transportabteil für die Aufnahme der zu transportierenden Produkte, ein Kälte-/Wärmeabteil, welches je nach Bedarf Wärme oder Kälte liefert, und ein drittes Abteil, welches in ein oberes und ein unteres Unterabteil unterteilt ist. Im oberen Unterabteil ist ein herausnehmbares Modul angeordnet, welches einerseits eine Steuerung für einen Luftstrom und andererseits Mittel zur Erzeugung dieses Luftstroms umfasst. Dieser Luftstrom wird derart erzeugt, dass er das Kälte-/Wärmeabteil und das Transportabteil durchquert. Das untere Unterabteil dient dem Fluss des Luftstroms und gewährleistet, dass dieser vom Transportabteil in die Richtung des Wärme-/Kälteabteils fliesst.

Dieser Behälter hat diverse Nachteile. Durch die Lokalisierung der Heiz- und Kältemittel in einem gemeinsamen Abteil zur Temperierung eines sowohl als Heizwie auch als Kühlstrom dienenden Luftstroms wird einerseits die Heizung von der Kühlung nicht ausreichend isoliert und andererseits die Umstellung von Heizung auf Kühlung träge und es wird dabei relativ viel Energie verbraucht. Diese Lösung braucht deshalb entweder viel Energiespeichermedium, was das Gewicht erhöht, oder - für längere Transportdauer - eine externe Energiezufuhr. Ferner wird bei dieser Lösung des Stands der Technik das kühlende oder heizende Gas direkt durch den Paketinhalt geführt. Auf diese Weise ist die Gleichmässigkeit der Kühlung nicht gewährleistet, wenn das Transportabteil stark gefüllt ist und/oder der Inhalt des Transportabteils bestimmte Stellen verdeckt (vor allem Stellen an der Aussenwand) und/oder wenn ein Kanal gebildet wird, der dem Luftstrom so wenig Widerstand bietet, dass alternative, längere oder engere Wege kaum durchströmt werden.

### Darstellung der Erfindung

Aufgabe der vorliegenden Erfindung war es deshalb mit möglichst geringem zusätzlichem Volumen und Gewicht, vorzugsweise auch noch kostengünstig, einen Behälter bereitzustellen, der autonom die Temperatur darin enthaltener Produkte während einer bestimmten Zeitspanne in einem gewünschten, vorzugsweise einstellbaren, Temperaturbereich halten kann.

Diese Aufgabe wurde gelöst durch einen temperaturkontrollierten, autonomen Isolierbehälter gemäß Anspruch 1.

In einer bevorzugten Ausführungsform ist ein Kühlbereich im Boden und/oder im Deckel angeordnet. Umfasst der Isolierbehälter mehr als einen Kühlbereich, so sind diese - um gleichmässige Temperatursteuerung zu ermöglichen, bevorzugt einander gegenüberliegend angeordnet, d.h. ein zweiter Kühlbereich befindet sich im Deckel bzw. im Boden. In dieser Ausführungsform ist es bevorzugt, wenn nicht nur der Deckel sondern auch der Boden öffenbar und bevorzugt abnehmbar sind. Bei drei Kühlbereichen kann es bevorzugt sein, zwei Transportkammern vorzusehen, die durch einen dritten Kühlbereich von einander getrennt sind, wobei alle Kühlbereiche parallel zu einander angeordnet sind, zwei davon an gegenüberliegenden Seitenwänden. Bei vier Kühlbereichen sind diese vorzugsweise an allen vier Seitenwänden angeordnet.

Die benötigte Kühlkapazität wird vorzugsweise mittels Kühlelementen, wie Kühlpaketen, bereitgestellt, z.B. Kühlpaketen auf Basis von gefrorenem Wasser oder seinen eutektischen Lösungen. Jeder Kühlbereich kann ein Kühlelement oder mehrere Kühlelemente enthalten. Während es möglich ist, die Kühlelemente fest in den Deckel zu integrieren, ist es bevorzugt, den Kühlbereich mit entnehmbaren Kühlelementen zu gestalten. Dies hat den doppelten Vorteil, dass die Kühlelemente alleine weniger Platz im Kühlschrank einnehmen und dass der Deckel ohne Unterbruch wiederverwendet werden kann, indem die gebrauchten Kühlelemente durch frische ersetzt werden. Analoges gilt selbstverständlich für den Boden, sofern dieser alternativ zum Deckel oder zusätzlich einen Kühlbereich aufweist.

Der Luftkanal umgibt die Transportkammer allseitig entweder direkt und/oder indirekt. Unter einem direkten Umgeben wird eine Ausführungsform verstanden, in der sich die Transportkammer und der Luftkanal eine thermisch schwach isolierende oder thermisch leitende Wand teilen, unter einem indirekten Umgeben dagegen wird ein Umgeben verstanden, bei dem z.B. die Steuerungskammer zwischen der Transportkammer und dem Luftkanal angeordnet ist oder in der ein in den Luftkanal integrierter Kühlbereich durch eine Isolation von der Transportkammer thermisch teilweise abgeschirmt ist.

In einer bevorzugten Ausführungsform ist mindestens ein Kühlbereich in den Luftkanal integriert und zwar idealerweise derart, dass die Kühlelemente möglichst allseitig umströmt werden können, um deren Kühlkapazität optimal zu nutzen. Damit in einer solchen Ausführungsform die Kühlung der an den Kühlbereich angrenzenden Transportkammerwand bei ausgeschaltetem Ventilationskreislauf nicht zu intensiv wird, was zu einem Einschalten der Heizung und damit zu Verbrauch der Batterieleistung führen würde, ist in einer bevorzugten Ausführungsform an der gemeinsamen Wand, zwischen dem Kühlbereich und der Transportkammer, eine Isolation vorgesehen. Diese soll den Kühlbereich nicht vollständig abschirmen, aber die Kühlleistung dämpfen. Eine Dicke von 1 bis 2 cm für Styropor oder andere expandierte Polymermaterialien, wie expandiertes Polypropylen oder Polyethylen als Isoliermaterial hat sich als meist geeignet herausgestellt. Bei Verwendung anderer Isoliermaterialien kann die Dicke so angepasst - bei Verwendung von z.B. Vakuumplatten reduziert - werden, dass deren Abschirmung bzw. Isolierkraft jener einer 1 bis 2 cm dicken Polystyrolplatte entspricht.

Der Luftkanal enthält Abstandhalter, welche einerseits der Stabilisierung des Luftkanals und andererseits der Luftführung dienen. Im Bereich der Kühlelemente können sie zudem der Fixierung der Kühlelemente innerhalb des Kühlbereichs dienen.

Da die Transportkammer möglichst gross sein soll, wird der Luftkanal in einer bevorzugten Ausführungsform einerseits mindestens teilweise begrenzt durch mindestens einen Teil der Aussenwand des Isolierbehälters, andererseits mindestens teilweise durch mindestens einen Teil der Transportkammerwand, wobei dieser Teil der Transportkammerwand thermisch wenig isolierend bis gut leitend ist.

Mit Ausnahme einer Ausführungsform, in der die Steuerungskammer zwischen zwei Transportkammern angeordnet ist, begrenzt die Steuerungskammer den Luftkanal teilweise.

Die Transportkammerwand ist allseitig mit Heizmitteln, insbesondere Heizfolien, versehen. Bei der Verwendung von Heizfolien mit transportkammerseitig angeordneten Heizstrukturen bildet die elektrisch isolierende Trägerfolie eine der Schichten einer mehrschichtigen Transportkammerwand. Da die Transportkammer beladen und entladen wird, sollten die Heizmittel gegen die Transportkammer hin gegen mechanische Beschädigung gesichert werden. Dies kann beispielsweise durch Anbringen einer elektrisch isolierenden aber thermisch leitenden Folie oder Beschichtung, wie einer Lackierung, erfolgen. Ein möglicher Schichtaufbau einer Transportkammerwand von der Transportkammer aus gesehen umfasst deshalb (i) eine elektrisch isolierenden aber thermisch leitenden Folie oder Beschichtung, (ii) Heizstrukturen, (iii) eine elektrisch isolierende, vorzugsweise thermisch leitende Trägerfolie, (iv) einen Wandkern aus Hartplastik oder Metall und (v) gegebenenfalls eine Isolationsschicht.

Um optimale Temperatursteuerung zu erhalten ist es jedoch vorgesehen jede Seite mit einem individuell ansteuerbaren Heizmittel auszustatten und im Bereich jeden Heizmittels mit mindestens einem, bei einem kubischen Transportbehälter folglich mit mindestens 6, Temperatursensoren zu versehen, beispielsweise mittig jeder Seite. Diese Temperatursensoren können gleicher oder verschiedener Art sein, d.h. einige der Sensoren können für den einen Temperaturbereich optimal sein, ein weiterer Teil für einen anderen Temperaturbereich.

Neben der Temperatursteuerung, welche die Ventilatorleistung bzw. die Betriebsdauer des Ventilators und das Ein- und Ausschalten der Heizmittel steuert, enthält die mindestens eine Steuerungskammer die zum autonomen Betrieb notwendige mindestens eine Energiequelle. Bei dieser kann es sich um eine beliebige autonome Energiequelle handeln, wie eine Brennstoffzelle, eine nicht aufladbare Batterie oder, bevorzugt, eine aufladbare Batterie. Es ist auch möglich eine Kombination solcher Energiequellen vorzusehen. Die Energiequelle kann fest installiert oder auswechselbar gestaltet sein. Für Auswechselbarkeit spricht einmal mehr die geringere Standzeit, während der der Isolierbehälter nicht gebraucht werden kann, weil z.B. die Batterie geladen werden muss. Allerdings ist es selbst bei Auswechselbarkeit der Batterie bevorzugt, dass der Isolierbehälter in seinem Innenraum und/oder in der Aussenwand einen Anschluss für eine externe Stromquelle aufweist.

Für einfache Handhabung ist es bevorzugt, dass die deckelseitige und/oder bodenseitige Transportkammerwand als einseitige Begrenzung des Kühlbereichs öffenbar am Deckel bzw. Boden befestigt ist. Die deckelseitige und/oder bodenseitige Transportkammerwand wird deshalb auch als interner Deckel bzw. interner Boden bezeichnet. Diese internen Deckel bzw. Böden ermöglichen einerseits gute Fixierung der Kühlelemente ohne zusätzliche Fixiermittel, andererseits guten Zugriff auf die Kühlelemente.

Damit die Temperatursteuerung auch Informationen von einem öffenbaren oder abnehmbaren internen Deckel bzw. internen Boden erhält und die Heizmittel ansteuern kann, sind im Kontaktbereich zwischen Deckel und Mittelteil bzw. Boden und Mittelteil elektrische Kontakte vorgesehen, insbesondere einfach Berührungskontakte, die - um gegen Korrosion gesichert zu sein - beispielsweise vergoldet sind.

Als Mittelteil wird die Transportbox ohne Deckel und Boden bezeichnet, die Transportbox nur ohne Deckel dagegen als Behälterteil.

Die Aussenwand des Isolierbehälters kann aus mehreren Schichten gebildet werden, wie Schichten aus unterschiedlichen Isoliermaterialien, oder einem oder mehreren Isoliermaterialien zusammen mit mechanisch stabilisierenden Materialien.

Als zusätzliche Sicherheit, insbesondere für den Transport von Gütern welche zu keiner Zeit einer ausserhalb des vorgegebenen Temperaturbereichs liegenden Temperatur ausgesetzt werden dürfen, kann zusätzlich eine Aufzeichnungsvorrichtung für die Temperaturmaxima und/oder Temperaturminima und/oder den Temperaturverlauf vorgesehen werden. Während einfache Aufzeichnungsgeräte für ein Über- bzw. Unterschreiten des vorgegebenen Temperaturbereichs innerhalb der Transportkammer angeordnet werden sollten, können Aufzeichnungsgeräte für den Temperaturverlauf in der Steuerungskammer untergebracht werden, verbunden mit den Temperatursensoren oder allenfalls weiter innerhalb des Transportbehälters angebrachter Sensoren.

Die erfindungsgemässe Ausgestaltung hat den grossen Vorteil, dass die Temperierung direkt an der Transportkammerwand und/oder der Aussenwand erfolgt, so dass das Transportabteil gegenüber der Aussentemperatur jederzeit allseitig abgeschirmt ist.

Der erfindungsgemässe Isolierbehälter kann für sehr viele unterschiedliche Zeitspannen, Temperaturbereiche und externe Bedingungen ausgestaltet sein bzw. darauf adaptiert werden. Die häufigsten Bedingungen sind eine Zeitspanne von mindestens 15 Stunden, vorzugsweise mindestens 24 Stunden, ohne externe Unterstützung, z.B. Energiezufuhr, und Temperaturbereiche von 2 - 8 °C bzw. 15 - 25 °C. Der Behälter muss ausreichend Schutz bieten vor Aussentemperaturen die sich über das vorgegebene Maximum wie auch unter das vorgegebene Minimum bewegen (d.h. oft 10°C bis 20°C Differenz zum gewünschten Zieltemperaturbereich).

Die erfindungsgemässen Isolierbehälter sind insbesondere geeignet zum temperaturkontrollierten Transport bzw. Versand von Pharmazeutika und/oder Spenderorganen.

Die Herstellung der Isolierbehälter erfolgt im Wesentlichen mittels bekannter Verfahren. Der Luftkanal kann hergestellt werden, indem die Abstandhalter einseitig an die eine Wand des Luftkanals angeformt oder angeklebt werden. Das Muster, welches die Abstandhalter einnehmen sollen, ist einerseits bestimmt durch die benötigte Stabilität, andererseits durch die angestrebte allseitige, möglichst gleichmässige Umströmung der Transportkammer und ist u.a. abhängig von den Dimensionen des Luftkanals und der Positionierung des Ventilators innerhalb des Luftkanals sowie der Kühlbereiche.

Als Ventilator im Sinne der vorliegenden Erfindung werden nicht nur klassische Ventilatoren mit Rotoren bezeichnet, sondern jegliches Mittel, das geeignet ist im Sinne eines Ventilators einen Luftstrom in Bewegung zu setzen bzw. in Bewegung zu halten.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1: Isometrische Projektion einer ersten Ausführungsform eines erfindungsgemässen Isolierbehälters mit abgenommenem Deckel und fest integriertem Boden;
Fig. 2A: Isometrische Projektion einer zweiten Ausführungsform eines erfinduungsgemässen Isolierbehälters mit geöffnetem Deckel und geöffnetem Boden;
Fig. 2B: Vergrösserung des In Fig. 2A angezeigten Bereichs;
Fig. 3: Funktionsschema des Isolierbehälters gemäss Fig. 2 und seines Kühl- und Heizsystems;
Fig. 4: Loggeraufzeichnungen eines erfindungsgemässen Isolierbehälters bei hoher und niedriger Temperatur.

### Weg(e) zur Ausführung der Erfindung

Der temperaturkontrollierte, autonome Isolierbehälter 1 gemäss Figur 1 umfasst eine isolierte Aussenwand 2 mit einem Deckel 3, einem Boden 4 und Seitenwänden 5, welche einen Innenraum 6 umschliessen. Der Innenraum 6 ist unterteilt in mindestens eine Transportkammer 7, die der Aufnahme von zu transportierenden Produkten dient, mindestens eine Steuerungskammer 8 und mindestens einen Kühlbereich 9. Dargestellt in Figur 1 ist ein Isolierbehälter 1 mit 1 Transportkammer 7, 1 Steuerungskammer 8 und 2 Kühlbereichen 9. Die Kühlbereiche 9 sind integriert in einen Luftkanal 101 eines Ventilationssystems 10, der zudem einen Ventilator 102 umfasst und durch Abstandhalter 103 stabilisiert ist. Ein erster Kühlbereich 91 ist zwischen Transportkammer 7 und Steuerungskammer 8 angeordnet und ein zweiter Kühlbereich 92 dem ersten Kühlbereich 91 gegenüberliegend an der Aussenwand 2. Die Kühlbereiche 91, 92 sind vorzugsweise durch eine Isolierung von der Transportkammer 7 getrennt, damit bei abgeschaltetem Ventilator die an den Kühlbereich 91, 92 angrenzende Transportkammerwand 75 nicht zu stark abkühlt, bzw. die Kühlung an dieser Wand nicht durch viel zusätzliche Heizleistung kompensiert werden muss. Die Anordnung der Steuerungskammer 8 an der Aussenwand 2 ist nicht absolut zwingend, da deren Wärmeentwicklung im allgemeinen gering ist. Es ist aber bevorzugt, dass der Luftkanal 101 die Transportkammer 7 möglichst direkt allseitig umschliesst, da dies eine raschere Reaktion auf Temperaturschwankungen innerhalb der Transportkammer 7 gestattet. Die Steuerungskammer 8 ist vorzugsweise durch thermisch isolierendes Material gegenüber der Transportkammer 7 bzw. dem Kühlbereich 9 abgeschirmt, wobei selbst eine Positionierung innerhalb des Ventilationssystems 10 nicht ausgeschlossen ist. Die Steuerungskammer 8 enthält die Steuerung 81, auch als Kontrollsystem bezeichnet, sowie die Batterien 82. Ist mehr als eine Steuerungskammer 8 vorgesehen, so kann die eine die Steuerung enthalten oder die Steuerung und einen Teil der Batterien, die andere nur Batterien.

Die Aussenwand 2 enthält mindestens ein isolierendes Material, welches den Isolierbehälter allseitig isolierend umgibt, oder sie besteht daraus. Die Aussenwand 2 kann auch aus mehreren Isolierschichten aufgebaut sein und/oder eine äussere und/oder innere Schicht aus mechanisch widerstandsfähigerem Material umfassen.

Die Transportkammer 7 ist allseitig von einer Transportkammerwand 71 umgeben, die diese bei geschlossenem Isolierbehälter vom Luftkanal 101 trennt. Im Gegensatz zur Aussenwand sollte die Transportkammerwand - zumindest an den Stellen, an denen sie im direkten Kontakt zum Luftkanal 101 steht (mit Ausnahme der Stellen an denen Abschirmung gegen die Kühlbereiche erwünscht ist) - thermisch möglichst nicht isolierend bzw. thermisch leitend sein.

Der Luftkanal 101 beinhaltet mindestens einen Ventilator 102 und diverse Abstandhalter 103, welche die Dimensionen des Luftkanals 101 stabilisieren und zusätzlich der Leitung des Luftstroms innerhalb des Luftkanals 101 dienen und die Transportkammer 7, bzw. deren Boden und Seitenwände, direkt oder indirekt fest oder lösbar mit der Aussenwand 2 verbinden. Insbesondere bei abnehmbarem Boden ist zumindest feste Verbindung der Seitenwände der Transportkammer mit den vorzugweise parallel dazu verlaufenden Aussenwänden 2 notwendig, um ein Herausfallen derselben beim Öffnen des Bodens zu verhindern.

Die Abstandhalter 103 sind bevorzugt aus thermisch nicht leitendem Material. Diese können mit mindestens einer Wand des Luftkanales 101 einstückig geformt oder an diese angeklebt oder angeschweisst sein.

Im Bereich des Ventilators 102 kann der Luftkanal 101 vergrössert werden, derart, dass der Ventilator darin Platz findet und seine angestrebte Wirkung entfalten kann.

Durch eine thermisch nicht isolierende Wand mit dem Luftkanal 101 verbunden oder - vorzugsweise - in diesen integriert, ist mindestens ein Kühlbereich 91, 92 mit mindestens einem Kühlelement 93. Bei eingeschaltetem Ventilator 102 wird die Luft durch die Kühlbereiche 91, 92, vorzugsweise zumindest über die beiden Seiten mit der grössten Ausdehnung oder allseitig, um die Kühlelemente herum, und allseitig um die Transportkammer 7 herum zirkuliert. An den Begrenzungen der Kühlbereiche sind ebenfalls Abstandhalter 103 angebracht. Diese sind vorzugsweise weich und flexibel und passen sich der temperaturbedingten Verformung der Kühlelemente 93 an, garantieren jedoch bei jeder Temperatur einen für die Luftzirkulation offenen Luftkanal 101, insbesondere zumindest einen Luftkanal 101 auf der zur Aussenwand gerichteten Seite eines Kühlelements 93.

Die Transportkammerwände 71 umfassen Heizmittel 11, insbesondere elektrische Heizelemente, z.B. Heizfolien. Unter Heizfolien versteht man thermisch nicht isolierende oder gar thermisch leitende Träger(folien), auf die Heizstrukturen aufgebracht sind. Die Platzierung der Heizelemente 11 bzw. deren Positionierung als Wände der Transportkammer 7 bzw. auf den einzelnen Wänden der Transportkammer 7 ist so gewählt, dass eine gleichmässige Erwärmung der Wände gewährleistet ist. Dabei sind enge Heizstrukturen bevorzugt, d.h. Heizstrukturen mit einer hohen Oberfläche, da deren Temperatur vorzugsweise innerhalb des gewünschten Temperaturbereichs liegen sollte, um lokale Überhitzung zu vermeiden.

Um mechanischer Beschädigung der Heizstrukturen vorzubeugen, ist es zudem bevorzugt, diese transportkammerseitig abzudecken, z.B. mittels einer thermisch nicht isolierenden oder gar thermisch leitenden Folie oder Lackierung.

Jede Transportkammerwand 71 kann über einen entsprechenden Temperatursensor 12 individuell kontrolliert und über individuell ansteuerbare Heizmittel 11 geheizt werden. Zu diesem Zweck beinhaltet jede Wand mindestens 1 Heizmittel 11 und 1 Temperatursensor 12.

Die Heizmittel 11 und die Temperatursensoren 12 sind mit einem Steuerungs-/Kontrollsystem (nicht gezeigt) in der Steuerungskammer 8 verbunden.

Der Vorteil einer solchen Gestaltung des Isolierbehälters 1 ist, dass dieser einfach befüllt werden kann. Es wird nur ein abnehmbarer Deckel benötigt, der einen Teil des Luftkanals 101 und einen Teil der Transportkammerwand 71 (interner Deckel 31) beinhaltet. Die Kühlelemente können direkt in die vorgesehenen Kühlabteile platziert werden. Beim Schliessen des Deckels 3 wird über Kontaktstellen zwischen Deckel 3 und Mittelteil bzw. Behälterteil 14 Kontakt zur Steuerung hergestellt. Als Kontaktstellen sind übliche Kontakte geeignet, insbesondere korrosionsgeschützte Kontakte, wie vergoldete Kontakte, z.B. Federkontakte.

Eine andere Ausführungsform des erfindungsgemässen Isolierbehälters 1 und dessen Wirkungsweise bzw. Eigenschaften sind in den Figuren 2 bis 4 näher beschrieben. In dieser Ausführungsform sind die Kühlbereiche 91, 92 im gegebenenfalls abnehmbaren Deckel 3 und gegebenenfalls einem ebenfalls öffenbaren oder gar abnehmbaren Boden 4 angeordnet. Der Deckel 3 weist transportkammerseitig einen öffen- oder abnehmbaren internen Deckel 31 auf und der Boden 4 kann transportkammerseitig ebenfalls einen öffen- oder abnehmbaren internen Boden 41 aufweisen oder der interne Boden 41 ist einstückig mit den Transportkammerseitenwänden 75 ausgebildet, da anders als beim Deckel beim Abnehmen des Bodens die Kühlelemente nicht aus dem Boden fallen würden sondern durch die Bodenaussenwand gehalten würden. Im zusammengefügten Zustand bilden der interne Deckel 31, der interne Boden 41 und die Transportkammerseitenwände 75 die Transportkammerwand 71. Der Deckel 3 einschliesslich des internen Deckels 31 und der Boden 4 einschliesslich des internen Bodens 41 können identisch gestaltet sein. Damit die Transportkammer 7 beladen werden kann, bevor die Kühlelemente 93 eingesetzt werden, ist es bevorzugt, wenn der interne Boden 41 mit den Transportkammerseitenwänden 75 verbunden ist.

Sollen Deckel 3 und Boden 4 gegen einander austauschbar sein, so ist es auch möglich, den inneren Boden 41 zweiteilig zu gestalten, wobei ein erster Teil fest mit den Transportkammerseitenwänden 75 verbunden ist und ein zweiter Teil, der dem inneren Deckel 31 entspricht, zusammen mit dem Boden 4 öffenbar ist. Der erste, fest mit den Transportkammerseitenwänden 75 verbundene Teil sollte die Beladbarkeit der Transportkammer 7 vor dem Befestigen des Bodens mit dem zweiten Teil des inneren Bodens ermöglichen. Dieser erste Teil kann z.B. ein Gitter sein oder eine dünne Wand, die thermisch nicht isolierend oder gut leitend sein sollten.

Für gewisse Anwendungen ist ein bodenseitig angeordneter Kühlbereich 9 bevorzugt. In solchen Ausführungsformen ist der Boden vorzugsweise öffenbar gestaltet, um die Kühlelemente einzubringen bzw. zu ersetzen. Bei Ausführungsformen, bei denen der Boden nicht öffenbar ist, kann der Zugriff auf den bodenseitigen Kühlbereich 9 dadurch gewährleistet werden, dass der Boden der Transportkammer 7 öffenbar mit den Transportkammerseitenwänden gestaltet ist oder dass die Transportkammer als Ganzes herausnehmbar gestaltet ist, was allerdings hohe Anforderungen an die Passgenauigkeit stellt, da die Verbindung der Temperatursensoren und der Heizmittel mit dem Steuerungs-/Kontrollsystem 81 und der Energiequelle 82 jederzeit sichergestellt sein muss.

Der Innenraum 6 des Isolierbehälters 1 umfasst neben den Kühlbereichen mindestens eine und bevorzugt eine Transportkammer 7 und mindestens eine und bevorzugt eine Steuerungskammer 8 sowie ein Ventilationssystem 10. Zwischen der Transportkammer 7 und der isolierenden Aussenwand 2 bzw. der Begrenzung einer anderen Kammer, wie der Steuerungskammer 8, oder einem anderen Bereich, wie dem Kühlbereich 9, der gegebenenfalls auch als Kammer gestaltet sein kann, ist als Begrenzung der Transportkammer 7 eine weitere (zumindest teilweise möglichst nicht isolierende) Trennwand, die Transportkammerwand 71 vorgesehen. Zwischen dieser und der Aussenwand oder der Begrenzung einer anderen Kammer entsteht so ein Luftkanal 101 mit einer Ventilationsschicht, d.h. einer Luftschicht, die mittels Ventilator 102 über die Kühlbereiche 9 und sämtliche Transportkammerwände umgewälzt wird.

Innerhalb des Luftkanals 101 befinden sich neben dem Ventilator 102 auch Abstandhalter 103. Diese dienen der Stabilisierung des Luftkanales 101, der Führung des Luftstroms, damit dieser über die Kühlbereiche 9 und über alle Transportkammerwände 71 möglichst gleichmässig geführt wird, und gegebenenfalls der Halterung von Kühlelementen 93, wenn die Kühlbereiche 9 in den Luftkanal 101 integriert sind. Der Luftkanal 101 hat vorzugsweise über seinen gesamten Bereich etwa konstante Gesamtdicke (Abstand zwischen z.B. Aussenwand 2 und Transportkammerwand 71), kann aber im Bereich des Ventilators dicker gestaltet sein, damit der Ventilator 102 ausreichend Platz findet. Auch ist in diesem Bereich ein Abfall der Strömungsgeschwindigkeit weniger kritisch, da aktive Umwälzung stattfindet. Im Bereich der Kühlelemente 93 kann die Gesamtdicke auf beiden Seiten eines Kühlelements relevant sein oder primär die Dicke auf einer Seite, wenn das Kühlelement 93 primär oder ausschliesslich mit einer seiner Seiten in Kontakt mit dem Luftstrom steht.

Die Abstandhalter 103 können auch dazu dienen Teile des Transportabteils, insbesondere die Seitenwände 75, gegebenenfalls aber auch einen mit diesen integral geformten internen Boden 41 direkt oder indirekt fest mit den entsprechenden Aussenwänden 2 zu verbinden. Indirektes Verbinden findet man z.B. via die Begrenzung einer Steuerungskammer 8.

Bei in den Luftkanal 101 integrierten Kühlbereichen 9 zirkuliert die Luft bei eingeschaltetem Ventilator durch die Kühlbereiche 9 und um die Transportkammer 7 herum. An den Wänden der Kühlbereiche 9 sind ebenfalls Abstandhalter 103 angebracht. Diese sind vorzugsweiseweich und flexibel, so dass sie sich der temperaturbedingten Verformung der Kühlelemente 93 anpassen können, gleichzeitig aber sicherstellen, dass ein Luftkanal 101 zumindest auf der gegen die Aussenwand gerichteten Seite des Kühlbereichs 9 bestehen bleibt.

Die mindestens eine Steuerungskammer 8, enthält ein Steuerungs- bzw. Kontrollsystem 81 und die Batterien 82. Bei mehr als einer Steuerungskammer können das Steuerungs- bzw. Kontrollsystem 81 und die Batterien 82 in unterschiedlichen Steuerungskammern 8 untergebracht sein.

Die Wände der Transportkammer 7 beinhalten elektrische Heizmittel bzw. Heizelemente 11 (z.B. Heizfolien) und Temperatursensoren 12, verbunden mit dem Kontrollsystem 81. Die Platzierung der Heizelemente 11 ist vorzugsweise so gewählt, dass eine gleichmässige Erwärmung der Transportkammerwände 71 gewährleistet ist. Jede Transportkammerwand 71 kann über den entsprechenden Temperatursensor 12 individuell kontrolliert und geheizt werden. Zu diesem Zweck beinhaltet jede Wand mindestens 1 Temperatursensor.

Der erfindungsgemässe Isolierbehälter kann für sehr viele unterschiedliche Zeitspannen, Temperaturbereiche und externe Bedingungen ausgestaltet bzw. darauf adaptiert werden. Die häufigsten Bedingungen sind eine Zeitspanne von mindestens 15, insbesondere mindestens 24 Stunden ohne externe Unterstützung, z.B. Energiezufuhr, und in der Transportkammer 7 einzuhaltende Temperaturbereiche von 2 - 8 °C bzw. 15 - 25 °C. Der Behälter muss ausreichend Schutz vor Aussentemperaturen bieten, die sich über das vorgegebene Maximum wie auch unter das vorgegebene Minimum bewegen.

Der Isolierbehälter sollte bei üblichen Aussenmassen von 40cm x 60cm x 50cm eine Wärmeleitfähigkeit von maximal 2W/K, vorzugsweise unter 0.5W/K aufweisen. Als Isoliermaterialien eignen sich die üblichen Materialien, die für Isolierbehälter verwendet werden, u.a. Styropor (EPS), expandiertes Polypropylen (EPP), expandiertes Polyethylen (EPE) wie auch Polyurethan Schaum (PUR). Bei diesen Materialien und diesen Massen ist mit einer Wandstärke der Aussenwand 2 von mindestens 4 cm zu rechnen, um eine akzeptable Isolierung zu gewährleisten. Vakuumdämmplatten erlauben es durch ihre geringere Dicke, eine Wärmeleitfähigkeit unter 0.5W/K zu erreichen, ohne das Volumen der Transportkammer 7 unnötig zu reduzieren. Insbesondere im Falle von Vakuumdämmplatten ist ein Schutz vor mechanischer Beschädigung notwendig.

Die Wärmeleitfähigkeit des Isolierbehälters 1, der erwartete Temperaturunterschied zwischen Aussen- und gewünschter Innentemperatur sowie die erwartete Zeitspanne bestimmt die benötigte Wärmekapazität des Temperiersystems (Kühlung und Heizung). Bei einem Temperaturunterschied von 10°C, einer Wärmeleitfähigkeit von 1W/K und einer Zeitspanne von 24 Std. ergibt sich eine Kapazität von 240Wh oder 864kJ, was in etwa der Kühlkapazität von 3kg gefrorenem Wasser entspricht oder der entsprechenden Batteriekapazität zum Heizen.

Neben den üblichen Massen für solche Isolierbehälter 1 kann ein solcher jedes andere Mass haben. Kleinere Masse erlauben gleiche Isolierung bei einer dünneren Isolierwand, und benötigen so weniger interne Kapazität für gleiche Ausdauer und Leistung. Grössere können wiederum dickere Isolierwände oder mehr Batterien und Kühlelemente tragen. Zu beachten ist ein Minimalvolumen, welches die Steuerungskammer 8 benötigt.

Die Kühlleistung ist unter anderem abhängig vom Temperaturunterschied zwischen dem Schmelzpunkt des Kühlmediums und der oberen Grenze des gewünschten Temperaturbereiches. Die Kühlleistung kann weiter verstärkt werden dadurch, dass die Strecke, die der Luftstrom ausserhalb eines Kühlbereichs 9 durchquert, verringert wird. Für stärkere Kühlung kann deshalb einerseits ein tiefer schmelzendes Medium (z.B. eine eutektische Mischung) verwendet werden oder das Kühlmedium kann auf zwei gegenüberliegende Seiten des Luftkanals 101 verteilt werden. Die letztere Variante verkürzt die Strecke ausserhalb der Kühlbereiche 9 und erhöht die Leistung wie auch die Gleichmässigkeit der Kühlung.

Der Kern der Transportkammerwand 71 kann aus einem harten Material bestehen z.B. Hartplastik oder Metall, oder dieses enthalten. Leichte Metalle wie Kupfer, Aluminium und deren Legierungen können zur gleichmässigen Temperaturverteilung bzw. zur Temperaturkontrolle beitragen, werden aber vorzugsweise mit einer elektrisch isolierenden Schicht, z.B. der Trägerfolie einer Heizfolie, elektrisch isoliert. Die Abstandhalter 103 sollten aus Hartplastik sein oder einem anderen Material, das widerstandsfähig, jedoch möglichst wenig wärmeleitend ist. Dadurch kann bei inaktiver Lüftung die Luft im Luftkanal zur Isolierung beitragen (vor allem bei Kälteschutz). Abstandhalter 103 um die Kühlelemente 93 sollten aus einem weichen, flexiblen Material sein, welches sich der Ausdehnung bzw. dem Schrumpfen der Kühlelemente 93 anpasst, z.B. aus expandiertem Polyethylenschaum. Dies ist besonders wichtig, wenn Wasser und seine Mischungen als Kühlmedien verwendet werden.

Die Heizelemente 11 (Heizfolien) und Temperatursensoren 12 werden vorzugsweise transportkammerseitig an den Transportkammerwänden 71 angebracht. Heizelemente 11 und Sensoren 12 müssen ausreichend vor Schaden durch Korrosion (u.a. durch Wasser) sowie mechanische Schädigung geschützt werden. Man kann sie zu diesen Zweck auch mittels einer mechanisch widerstandsfähigen, elektrisch isolierenden und temperaturbeständigen Abdeckfolie oder einem Abdecklack decken und schützen.

Der Temperatursensor 12 sollte so platziert sein, dass er schnell und genau auf die Temperatur des Heizelementes reagiert, und ist idealerweise nur durch eine dünne elektrisch isolierende Folie vom Heizelement 11 getrennt. Um eine möglichst gleichmässige Heizung zu erlauben, sind Heizfolien, welche die ganze Innenfläche der Transportkammer 7, d.h. die gesamte Innenfläche der Transportkammerwand 71 (inkl. Deckel und Boden) bedecken, bevorzugt.

Wie viele Sensoren benötigt werden, hängt vom Bedarf der Temperaturkontrolle ab und von der Wärmeleitfähigkeit entlang der Wand des Transportabteils. Ein sehr kleines Transportabteil mit Aluminiumwänden könnte allenfalls mit weniger als 6, wie 1 oder 2 Temperatursensoren 12 auskommen. Für übliche Masse sind aber mindestens 3, vorzugsweise mindestens 6 Temperatursensoren 12 stark bevorzugt, insbesondere Sensoren, die im Zentrum der jeweiligen Wand und im Zentrum der dazugehörigen Heizelemente 11 platziert sind.

Als Heizelemente 11 speziell geeignet sind fein strukturierte Heizfolien, welche die produzierte Wärme gleichmässig über ihre Oberfläche verteilen. Unter Aufsicht des Steuerungs-/Kontrollsystems 81 werden diese nur auf eine Temperatur knapp über der Minimaltemperatur geheizt und in jedem Fall auf eine Temperatur unterhalb der Maximaltemperatur. Geeignete Folien sind auf dem Markt erhältlich, z.B. von Thermo Flächenheizungs GmbH bzw. Thermo Heating Elements, LLC.

Bevorzugte Temperatursensoren 12 sind Thermistoren, es können aber auch Thermostatsysteme mit Expansionskammer und bimetallische Schalter verwendet werden. Die Verwendung von Thermistoren erlaubt es einfacher mit einem Sensor beide Grenzen eines Temperaturbereiches abzudecken und diese einzustellen. Die Verknüpfung mit einem programmierbaren Mikrokontroller ermöglicht genauere Kontrolle des Heizsystems, digitale Kalibrierung der Sensoren, Aufzeichnung der Temperaturen und hat viele weitere Vorteile. Grundsätzlich ist es jedoch möglich, das Temperiersystem aus Heizung und Kühlung mit einem elektromechanischen Schaltkreis (mittels mechanischem Temperaturschalter) zu steuern.

Als Energiequelle, bzw. Energiespeichermedium eignen sich Brennstoffzellen und alle Arten von Batterien die den Anforderungen eines Transportbehälters entsprechen, v.a. niedriges Gewicht und Stabilität bei Erschütterung, bevorzugt sind aber Akkumulatoren, insbesondere auf Basis von Lithiumionen oder von Lithiumpolymer. Damit diese Akkumulatoren geladen werden können, ohne dass sie aus dem Isolierbehälter entfernt werden müssen, kann intern ein Anschluss 13 für eine externe Energiequelle vorgesehen werden. Der interne Anschluss hat den Vorteil, dass dieser gegen Beschädigung und Umwelteinflüsse besser geschützt ist als ein externer Anschluss. Es ist jedoch auch möglich alternativ oder zusätzlich eine Durchführung durch die Aussenwand 2 zum Anschluss der Batterie bzw. des Akkumulators an eine externe Stromzufuhr vorzusehen. Diese Durchführung kann zum Laden und/oder zur Entlastung der Batterie verwendet werden, z.B. indem der Behälter bei Zwischenlagerung an eine externe Stromquelle angeschlossen wird. Ein externer Anschluss kann aber auch der direkten Stromlieferung an das Steuerungs-/Kontrollsystem bzw. die Heizmittel dienen. Ein externer Anschluss kann auf jeden Fall sinnvoll sein, um z.B. bei Lieferverzögerungen die Zeit zu verlängern, während welcher der Isolierbehälter bei tiefen Aussentemperaturen im gewünschten Temperaturbereich gehalten werden kann.

Die Steuerung der Heizmittel 11 und des mindestens einen Ventilators 102 kann unabhängig voneinander, analog oder digital erfolgen.

Die Temperaturunterschiede innerhalb des Kühlkreislaufs bewirken eine gewisse Luftzirkulation, die eigentlich unerwünscht ist, da diese nicht vom Kühlsystem beeinflusst werden kann und evtl. den Bedarf an Heizung erhöhen kann, wenn mehr Wärme als gewünscht an die Kühlelemente abgegeben wird. Die Auslegung der Bestandteile des Ventilationssystems 10 (Luftkanal 101, Ventilator 102 und Abstandhalter 103) und der Kühlbereichen 91, 92 ist vorzugsweise derart, dass der Wärmeaustausch durch spontane Zirkulation unterbunden wird. Wenn z.B. ein einziger Kühlbereich 9 unterhalb der Transportkammer 7 liegt, bleibt ohne aktive Ventilation die kalte Luft unten und kühlt den Rest des Luftkanals 101 nur sehr gering. Kühlelemente 93 im Deckel 3 werden dagegen bevorzugt benutzt, wenn ein gewisses Mass an dauerhafter Kühlung erwünscht ist, z.B. wenn der Behälter bei Aussentemperaturen vorwiegend über 10°C auf 2-8°C eingestellt ist. In Ausführungsformen mit seitlich platzierten Kühlbereichen 9, können horizontal platzierte Abstandhalter die vorwiegend vertikale Spontanzirkulation unterbinden. Auf diese Weise hängt die Kühlung von der aktiven Zirkulation der Luft mittels Ventilator 102 ab und kann so besser gesteuert werden.

Aus gleichem Grund ist eine Isolierschicht zwischen dem Transportabteil und den Kühlabteilen sinnvoll, deren Dicke, bzw. Isolierwirkung proportional zum Unterschied zwischen der Schmelztemperatur des Kühlmediums und der Minimaltemperatur im Transportabteil gewählt wird. Falls diese Isolierwirkung zu gering ist, wird die Heizung auf Kosten der Kühlelemente und der Batterieladung aktiv. Da das primäre (untere) Kühlabteil auch im Raumtemperaturbereich (15-25°C) nötig ist, wird empfohlen, hier eine dickere Isolierschicht (z.B. 2cm Styropor) hinzuzufügen. Das sekundäre (obere) Kühlabteil wird vor allem bei Temperaturbereichen wie 2-8°C gefüllt und die 2°C Temperaturunterschied zum Schmelzpunkt von Wasser benötigten je nach Beschaffenheit des Deckels 3 keine oder nur geringe Zusatzisolierung. Die dünne Isolierung erlaubt effektivere Kühlung des Deckels bei Raumtemperatureinstellung.

Wie beschrieben, kann der Isolierbehälter wahlweise mit Kühlelementen auf einer oder auf zwei (gegenüberliegenden) Seiten bestückt werden. Die zweiseitige Ausführung erlaubt einen geringeren Abstand zwischen der maximalen Temperatur und der Schmelztemperatur des Mediums, sowie eine gleichmässigere Kühlung. Vor allem wegen des zweiten Punktes wird diese Variante für den Bereich 2-8°C empfohlen. Bei einem grösseren Temperaturunterschied wird eine einseitige Bestückung mit Kühlelementen vorgezogen.

Abnehmbare Deckel 3 und Böden 4 dienen nicht nur einem leichteren Zugang zu den Kühlbereichen 9, sondern erlauben - durch Wahl eines anderen Deckels oder Bodens - Varianten in den Boden-/Deckeltiefen um grössere, kleinere oder auch gar keine Kühlelemente 93 aufzunehmen. Durch die Wahl des optimalen Deckels bzw. Bodens kann einerseits eine höhere Kühlkapazität, andererseits Reduktion von unbenutztem Volumen erreicht werden.

Bei einer solchen Ausführungsform und einem quaderförmigen Behälter ist es bevorzugt, für den Deckel 3 und den Boden 4 die jeweils kleinsten benötigten Dimensionen zu wählen da damit der Volumenanteil der Transportkammer 7 bezogen auf das Gesamtvolumen des Isolierbehälters vergrössert wird. Soweit dies nicht ausschlaggebend ist, kann bei kleinerem Kühlbedarf eines der beiden Kühlabteile auch lediglich leer gelassen werden, um zwar Gewicht, nicht aber Volumen zu sparen.

Die Funktionsweise eines solchen Behälters ist in Figur 3 dargestellt.

Gemäss obiger Beschreibung kann der Isolierbehälter (ohne die Kühlelemente) aus 4 Teilen bestehen, dem Deckel 3, dem internen Deckel 31, dem Boden 4 und dem Mittelteil 14 umfassend die Seitenwände 5, die Transportkammerseitenwände 75 und den mit den Transportkammerseitenwänden verbundenen internen Boden 41, sowie die Steuerungskammer 8. Dieser Mittelteil 14 umfasst ferner einen Teil des Ventilationssystems 10, insbesondere den Ventilator 102, angeordnet im Luftkanal 101 zwischen Transportkammer 7 und Steuerungskammer 8. Die breitere Seitenwand (gezeigt im internen Deckel 31), welche über den Kontrollbereich reicht, beinhaltet an dieser Stelle Kontakte, welche Temperatursensor 12 und Heizmittel 11 im Deckel mit dem Kontrollsystem 81 verbinden. Der Deckel 3 (ohne internen Deckel 31) und der abnehmbare Boden 4 sind in dieser Ausführungsform identisch. Dies dient dem Zweck, dass Boden bzw. Deckel mit verschiedenen Tiefen frei kombiniert werden können.

Die Kühlbereiche 91, 92 entstehen zwischen jeweils dem Deckel 3 und dem internen Deckel 31 bzw. zwischen dem internen Boden 41 (in der in Figuren 2 und 3 dargestellten Ausführungsform einstückig mit den Transportkammerseitenwänden 75 ausgebildet) und dem Boden 4. Beim Zusammenbau aller Teile wird ein alle Seiten der Transportkammer 7 umgebender Luftkanal 101 gebildet. In diesem bewegt sich die Luft in der Wand, in der der Ventilator 102 sitzt und angetrieben durch diesen, vertikal nach unten (siehe Zirkulationsrichtung Z in Fig. 3). An den anderen Wänden hingegen nach oben. Diese beiden Bereiche sind durch horizontale Ventilationsschichten in den Kühlbereichen verbunden.

Nähert sich die Temperatur an einem der Temperatursensoren 12 (in Figur 3 gekennzeichnet als i1-i6) der oberen Grenze des eingestellten Bereiches, wird durch den Kontrollschaltkreis (in Figur 3 gekennzeichnet als e0) der Ventilator 102 (in Figur 3 gekennzeichnet als o0) und somit die Kühlung eingeschaltet. Nimmt die Temperatur ausreichend ab, wird der Ventilator 102 abgeschaltet. Nimmt wiederum einer der Sensoren 12 eine Temperatur wahr, die sich der unteren Grenze des Temperaturbereiches nähert, aktivieren die Kontrollschaltungen (e1-e6) das entsprechende Heizmittel 11 (o1-o6). Die jeweiligen Sensoren sorgen dabei auch dafür, dass die Heizmittel 11 die entsprechende Transportkammerwand 71 nicht mehr aufheizen als 1-2 Grad über die eingestellte Minimaltemperatur.

Ein Beispiel für den Temperaturverlauf ist in Fig. 4 dargestellt. Die Temperatur wurde während mehr als 26 Std. aufgezeichnet. In Fig. 3 bedeuten:
1: Einstellung auf Temperaturbereich 2 bis 8°C, Aussentemperatur 25 ± 1°C
2: Einstellung auf Temperaturbereich 15 bis 25°C, Aussentemperatur 0 ± 1°C
   X Achse: Zeigt, gemeinsam für beide Aufzeichnungen, die Zeit in Stunden [h] an.
   1.5h: Dieser Bereich zeigt im Detail die Funktion des Heiz- bzw. Kühlsystems in den ersten 90 Minuten (siehe 3, 4, 6)
   24h: Dieser Bereich zeigt für weitere 24 Stunden eine gröbere Übersicht der Funktion (siehe 5,6)
   Linke Y-Achse: Temperatur der internen Temperatursensoren in °C (siehe 1 - 5)
   Rechte Y-Achse: Energieverbrauch (kumuliert) in Wh (siehe 6)
3: Volle Linien repräsentieren die 6 internen Temperatursensoren dieser Isolierbox (linke Achse)
4: Dreiecke markieren Zeitpunkte an denen entweder Heizung oder Kühlung aktiv ist;
   4a: (▼) Kühlung (im gesamten Innenbereich)
   4b: (▲) Heizung (jenes Heizelementes, das dem jeweiligen Sensor angehöhrt)
5: Anzeige der Maximalwerte 5a und Minimalwerte 5b

Grundsätzlich sind Heizung und Kühlung nicht gleichzeitig aktiv. In manchen Fällen kann jedoch die Heizung eine zu starke Kühlung korrigieren. Wenn z.B. ein Element frisch aus dem Tiefkühler in den Isolierbehälter gelegt wird, sorgt die Heizung dafür, dass die an den Kühlbereich 9 angrenzenden Wände der Transportkammer trotzdem nicht unter den gewünschten Temperaturbereich abkühlen.

Ein weiterer Grund für die funktionell aufgeteilte Heizung ist, dass der Bedarf nach Heizung nicht immer gleichmässig ist. Deshalb ist eine Minimalanzahl von 6 Temperatursensoren erwünscht, da es bei ungenügender Anzahl an Sensoren geschehen kann, dass Teile des Paketes überhitzt werden, wenn eine Seite deutlich stärker abkühlt und der Sensor auf dieser Seite sitzt und folglich die Heizung auf allen von ihm kontrollierten Seiten einschaltet. Analog ist es auch möglich, dass Teile des Paketes unterkühlt werden, nämlich dann, wenn eine Seite deutlich stärker abkühlt, der Sensor aber auf einer anderen Seite sitzt und folglich die Heizung nicht einschaltet.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

### Legende:

1 Temperaturkontrollierter, autonomer Isolierbehälter
2 Aussenwand
3 Deckel
   31 interner Deckel
4 Boden
   41 interner Boden
5 Seitenwände
6 Innenraum
7 Transportkammer
   71 Transportkammerwand
   72 elektrisch isolierender, thermisch leitender Träger
   73 Heizstrukturen,
   74 elektrisch isolierende, thermisch leitende Abdeckung
   75 Transportkammerseitenwände
   76 Isolierung zu Kühlbereich
   77 tragender Wandkern
8 Steuerungskammer
   81 Steuerungs- bzw. Kontrollsystem
   82 Energiequelle, wie aufladbare Batterie
   83 Isolierung der Steuerungskammer
9 Kühlbereich
   91 erster Kühlbereich
   92 zweiter Kühlbereich
   93 Kühlelement
10 Ventilationssystem,
   101 Luftkanal
   102 Ventilator
   103 Abstandhalter
11 Heizmittel, Heizelement
12 Temperatursensoren
13 Anschluss für eine externe Stromquelle
14 Mittelteil oder Behälterteil

## Patentansprüche

1. Temperaturkontrollierter, autonomer Isolierbehälter (1) mit einer Aussenwand (2), die Isoliermaterial enthält oder daraus besteht und die einen Boden (4), Seitenwände (5) sowie einen auf die Seitenwände (5) aufsetzbaren Deckel (3) umfasst, die gemeinsam einen Innenraum (6) im Isolierbehälter (1) umgrenzen, wobei der Innenraum (6) mindestens eine durch eine Transportkammerwand (71) begrenzte Transportkammer (7) zur Aufnahme von zu transportierenden Gütern, mindestens ein Steuerungs-/Kontrollsystem (81) und mindestens eine Energiequelle (82) in mindestens einer Steuerungskammer (8), mindestens einen Kühlbereich (9, 91, 92) mit mindestens einem Kühlelement (93), ein Ventilationssystem (10), welches einen für Luftzirkulation geeigneten Luftkanal (101) und mindestens einen in diesem Luftkanal (101) angeordneten Ventilator (102) umfasst, wobei die Transportkammer (7) gegenüber dem Ventilationssystem (10) abgeschlossen ist und der Luftkanal (102) die Transportkammer (7) allseitig direkt oder indirekt umschliesst, **dadurch gekennzeichnet, dass** die Transportkammerwand (71) allseitig mit Heizmitteln (11) versehen ist und dass die Transportkammerwand (71) allseitig, bei kubischer Form auf jeder Seite des Kubus, mit einem Temperatursensor (12) versehen ist.

2. Temperaturkontrollierter, autonomer Isolierbehälter (1) gemäss Anspruch 1, **dadurch gekennzeichnet, dass** mindestens ein Kühlbereich (9, 91, 92) im Deckel (3) angeordnet ist.

3. Temperaturkontrollierter, autonomer Isolierbehälter (1) gemäss Anspruch 1 oder 2, **dadurch gekennzeichnet, dass** mindestens ein Kühlbereich (9, 91, 92) im Boden (4) angeordnet ist und dass der Boden (4) vorzugsweise abnehmbar ist.

4. Temperaturkontrollierter, autonomer Isolierbehälter (1) gemäss einem der vorangehenden Ansprüche, **dadurch gekennzeichnet, dass** jeweils zwei Kühlbereiche (91, 92) einander gegenüberliegend angeordnet sind.

5. Temperaturkontrollierter, autonomer Isolierbehälter (1) gemäss einem der vorangehenden Ansprüche, **dadurch gekennzeichnet, dass** der mindestens eine Kühlbereich (9, 91, 92) in den Luftkanal (101) integriert ist.

6. Temperaturkontrollierter, autonomer Isolierbehälter (1) gemäss einem der vorangehenden Ansprüche, **dadurch gekennzeichnet, dass** der Luftkanal (101) Abstandhalter (103) enthält, welche einerseits der Stabilisierung des Luftkanals (101) und andererseits der Luftführung dienen.

7. Temperaturkontrollierter, autonomer Isolierbehälter (1) gemäss einem der vorangehenden Ansprüche, **dadurch gekennzeichnet, dass** der Luftkanal (101) begrenzt wird einerseits mindestens teilweise durch mindestens einen Teil der Aussenwand (2) des Isolierbehälters (1), andererseits mindestens teilweise durch mindestens einen Teil der Transportkammerwand (71), wobei dieser Teil der Transportkammerwand (71) wenig isolierend bis gut leitend ist.

8. Temperaturkontrollierter, autonomer Isolierbehälter (1) gemäss einem der vorangehenden Ansprüche, **dadurch gekennzeichnet, dass** der Luftkanal (101) teilweise begrenzt wird durch die Steuerungskammer (8).

9. Temperaturkontrollierter, autonomer Isolierbehälter (1) gemäss einem der vorangehenden Ansprüche, **dadurch gekennzeichnet, dass** die Heizmittel (11) Heizfolien sind.

10. Temperaturkontrollierter, autonomer Isolierbehälter (1) gemäss einem der vorangehenden Ansprüche, **dadurch gekennzeichnet, dass** die Transportkammerwand (71) mittig jeder Seite mit einem Temperatursensor (12) versehen ist.

11. Temperaturkontrollierter, autonomer Isolierbehälter (1) gemäss einem der vorangehenden Ansprüche, **dadurch gekennzeichnet, dass** die Transportkammerwand (71) von der Transportkammer (7) her gesehen den folgenden Aufbau aufweist: (i) elektrisch isolierende, thermisch nicht isolierende Abdeckung, (ii) Heizstrukturen, (iii) elektrisch isolierende, thermisch nicht isolierende Trägerfolie für die Heizstrukturen, (iv) Wandkern und gegebenenfalls (v) Isolierung.

12. Temperaturkontrollierter, autonomer Isolierbehälter (1) gemäss einem der vorangehenden Ansprüche, **dadurch gekennzeichnet, dass** die Energiequelle (82) eine wieder aufladbare Batterie ist und dass der Isolierbehälter (1) in seinem Innenraum (6) und/oder in der Aussenwand (2) einen Anschluss (13) für eine externe Stromquelle aufweist.

13. Temperaturkontrollierter, autonomer Isolierbehälter (1) gemäss einem der vorangehenden Ansprüche, **dadurch gekennzeichnet, dass** die deckelseitige Transportkammerwand/interner Deckel (31) und/oder die bodenseitige Transportkammerwand/interner Boden (41) als einseitge Begrenzung des Kühlbereichs öffenbar am Deckel (3) bzw. Boden (4) befestigt ist.

14. Temperaturkontrollierter, autonomer Isolierbehälter (1) gemäss einem der vorangehenden Ansprüche, **dadurch gekennzeichnet, dass** die Aussenwand (2) aus mehreren Schichten gebildet wird, wie Schichten aus unterschiedlichen Isoliermaterialien, oder einem oder mehreren Isoliermaterialien zusammen mit mechanisch stabilisierenden Materialien.

15. Temperaturkontrollierter, autonomer Isolierbehälter (1) gemäss einem der vorangehenden Ansprüche, **dadurch gekennzeichnet, dass** er eine Aufzeichnungsvorrichtung für die Temperaturmaxima und/oder Temperaturminima und/oder den Temperaturverlauf aufweist.

16. Verwendung eines Isolierbehälters (1) gemäss einem der vorangehenden Ansprüche zum temperaturkontrollierten Transport bzw. Versand von Pharmazeutika und/oder Spenderorganen.

17. Verfahren zur Herstellung eines temperaturkontrollierten, autonomen Isolierbehälters (1) gemäss einem der Ansprüche 1 bis 15, **dadurch gekennzeichnet, dass** der Luftkanal (101) hergestellt wird, indem Abstandhalter (103) einseitig an die eine Wand des Luftkanals (103) angeformt oder angeklebt werden.

## Claims

1. Temperature-controlled, autonomous insulating container (1) having an outer wall (2) which contains or consists of insulating material and which comprises a base (4), side walls (5) and a lid (3) which can be placed on the side walls (5), which together delimit an interior space (6) in the insulating container (1), wherein the interior space (6) comprises at least one transport chamber (7) delimited by a transport chamber wall (71) for receiving goods to be transported, at least one regulating/control system (81) and at least one energy source (82) in at least one control chamber (8), at least one cooling region (9, 91, 92) with at least one cooling element (93), a ventilation system (10) comprising an air channel (101) suitable for air circulation and at least one fan (102) arranged in this air channel (101), wherein the transport chamber (7) is closed with respect to the ventilation system (10) and the air channel (102) surrounds the transport chamber (7) directly or indirectly on all sides, **characterized in that** the transport chamber wall (71) is provided with heating means (11) on all sides, and **in that** the transport chamber wall (71) is provided with a temperature sensor (12) on all sides, in cubic form on each side of the cube.

2. Temperature-controlled, autonomous insulating container (1) according to claim 1, **characterized in that** at least one cooling region (9, 91, 92) is arranged in the lid (3).

3. Temperature-controlled, autonomous insulating container (1) according to claim 1 or 2, **characterized in that** at least one cooling region (9, 91, 92) is arranged in the base (4) and **in that** the base (4) is preferably removable.

4. Temperature-controlled, autonomous insulating container (1) according to one of the preceding claims, **characterized in that** two cooling regions (91, 92) are arranged opposite one another.

5. Temperature-controlled, autonomous insulating container (1) according to one of the preceding claims, **characterized in that** the at least one cooling region (9, 91, 92) is integrated into the air channel (101).

6. Temperature-controlled, autonomous insulating container (1) according to one of the preceding claims, **characterized in that** the air channel (101) contains spacers (103) which serve, on the one hand, to stabilize the air channel (101) and, on the other hand, to guide the air.

7. Temperature-controlled autonomous insulating container (1) according to one of the preceding claims, **characterized in that** the air channel (101) is delimited, on the one hand, at least partially by at least part of the outer wall (2) of the insulating container (1) and, on the other hand, at least partially by at least part of the transport chamber wall (71), this part of the transport chamber wall (71) being less insulating to highly conductive.

8. Temperature-controlled, autonomous insulating container (1) according to one of the preceding claims, **characterized in that** the air channel (101) is partially delimited by the control chamber (8).

9. Temperature-controlled, autonomous insulating container (1) according to one of the preceding claims, **characterized in that** the heating means (11) are heating foils.

10. Temperature-controlled, autonomous insulating container (1) according to one of the preceding claims, **characterized in that** the transport chamber wall (71) is provided on all sides, centrally of each side, with a temperature sensor (12).

11. Temperature-controlled, autonomous insulating container (1) according to one of the preceding claims, **characterized in that** the transport chamber wall (71) has the following structure when viewed from the transport chamber (7): (i) electrically insulating, thermally non-insulating cover, (ii) heating structures, (iii) electrically insulating, thermally non-insulating carrier foil for the heating structures, (iv) wall core and optionally (v) insulation.

12. Temperature-controlled, autonomous insulating container (1) according to one of the preceding claims, **characterized in that** the energy source (82) is a rechargeable battery and **in that** the insulating container (1) has a connection (13) for an external energy source in its interior (6) and/or in the outer wall (2).

13. Temperature-controlled, autonomous insulating container (1) according to one of the preceding claims, **characterized in that** the transport chamber wall/internal lid (31) on the lid side and/or the transport chamber wall/internal base (41) on the base side is fastened to the lid (3) or base (4), respectively, in an openable manner as a one-sided boundary of the cooling region.

14. Temperature-controlled, autonomous insulating container (1) according to one of the preceding claims, **characterized in that** the outer wall (2) is formed from a plurality of layers, such as layers of different insulating materials, or one or more insulating materials together with mechanically stabilizing materials.

15. Temperature-controlled, autonomous insulating container (1) according to one of the preceding claims, **characterized in that** it has a recording device for the temperature maxima and/or temperature minima and/or the temperature curve.

16. Use of an insulating container (1) according to one of the preceding claims for temperature-controlled transport or dispatch of pharmaceuticals and/or donor organs.

17. Method for producing a temperature-controlled, autonomous insulating container (1) according to one of the claims 1 to 15, **characterized in that** the air channel (101) is produced by forming or adhering spacers (103) on one side to the one wall of the air channel (103).

## Revendications

1. Récipient isolant (1) autonome à température régulée, comprenant une paroi extérieure (2) qui contient ou est constituée d'un matériau isolant et qui comprend un fond (4), des parois latérales (5) et un couvercle (3) qui peut être placé sur les parois latérales (5), qui délimitent ensemble un espace intérieur (6) du récipient isolant (1), l'intérieur (6) comprenant au moins une chambre de transport (7), délimitée par une paroi de chambre de transport (71), pour recevoir des marchandises à transporter, au moins un système de commande/contrôle (81) et au moins une source d'énergie (82) dans au moins une chambre de commande (8), au moins une zone de refroidissement (9, 91, 92) avec au moins un élément de refroidissement (93), un système de ventilation (10) comprenant un canal d'air (101) adapté à la circulation d'air et au moins un ventilateur (102) disposé dans ce canal d'air (101), la chambre de transport (7) étant fermée par rapport au système de ventilation (10) et le canal d'air (102) entourant la chambre de transport (7) directement ou indirectement de tous côtés, **caractérisé en ce que** la paroi de la chambre de transport (71) est pourvue de moyens de chauffage (11) de tous côtés, et **en ce que** la paroi (71) de la chambre de transport est pourvue sur tous côtés, en cas de forme cubique, sur chaque côté du cube, d'un capteur de température (12).

2. Récipient isolant autonome (1) à température régulée selon la revendication 1, **caractérisé en ce qu'**au moins une zone de refroidissement (9, 91, 92) est disposée dans le couvercle (3).

3. Récipient isolant autonome (1) à température régulée selon la revendication 1 ou 2, **caractérisé en ce qu'**au moins une zone de refroidissement (9, 91, 92) est disposée dans le fond (4) et **en ce que** le fond (4) est de préférence amovible.

4. Récipient isolant (1) autonome à température régulée, selon l'une des revendications précédentes, **caractérisé en ce que** deux zones de refroidissement (91, 92) sont disposées l'une en face de l'autre.

5. Récipient isolant (1) autonome à température régulée selon l'une des revendications précédentes, **caractérisé en ce que** la au moins une zone de refroidissement (9, 91, 92) est intégrée dans le canal d'air (101).

6. Récipient isolant (1) autonome à température régulée selon l'une des revendications précédentes, **caractérisé en ce que** le canal d'air (101) contient des entretoises (103) qui servent, d'une part, à stabiliser le canal d'air (101) et, d'autre part, à guider l'air.

7. Récipient isolant autonome (1) à température régulée selon l'une des revendications précédentes, **caractérisé en ce que** le canal d'air (101) est délimité, d'une part, au moins partiellement par au moins une partie de la paroi extérieure (2) du récipient isolant (1) et, d'autre part, au moins partiellement par au moins une partie de la paroi (71) de la chambre de transport, cette partie de la paroi (71) de la chambre de transport étant peu isolante jusqu'à hautement conductrice.

8. Récipient isolant (1) autonome et à température régulée selon l'une des revendications précédentes, **caractérisé en ce que** le canal d'air (101) est partiellement délimité par la chambre de commande (8) .

9. Récipient isolant (1) autonome à température régulée, selon l'une des revendications précédentes, **caractérisé en ce que** les moyens de chauffage (11) sont des feuilles chauffantes.

10. Récipient isolant (1) autonome à température régulée selon l'une des revendications précédentes, **caractérisé en ce que** la paroi (71) de la chambre de transport est pourvue sur tous les côtés au centre de chaque côté d'un capteur de température (12).

11. Récipient isolant (1) autonome à température régulée selon l'une des revendications précédentes, **caractérisé en ce que** la paroi (71) de la chambre de transport présente, vue de la chambre de transport (7), la structure suivante: (i) une couverture électriquement isolante et thermiquement non isolante, (ii) des structures de chauffage, (iii) une feuille support électriquement isolante et thermiquement non isolante pour les structures de chauffage, (iv) un noyau de paroi et éventuellement (v) une isolation.

12. Récipient isolant (1) autonome et à température régulée selon l'une des revendications précédentes, **caractérisé en ce que** la source d'énergie (82) est une batterie rechargeable et **en ce que** le récipient isolant (1) présente une connexion (13) pour une source d'énergie externe dans son intérieur (6). et/ou dans la paroi extérieure (2).

13. Récipient isolant autonome (1) à température régulée selon l'une des revendications précédentes, **caractérisé en ce que** la paroi de la chambre de transport/le couvercle intérieur (31) du côté du couvercle et/ou la paroi de la chambre de transport / fond intérieur (41) du côté du fond est fixée au couvercle (3) ou bien au fond (4), d'une manière pouvant être ouverte, comme limite unilatérale de la zone de refroidissement.

14. Récipient isolant (1) autonome à température régulée selon l'une des revendications précédentes, **caractérisé en ce que** la paroi extérieure (2) est formée d'une pluralité de couches, telles que des couches de matériaux isolants différents, ou d'un ou plusieurs matériaux isolants avec des matériaux stabilisateurs mécaniques.

15. Récipient isolant (1) autonome à température régulée selon l'une des revendications précédentes, **caractérisé en ce qu'**il comporte un dispositif d'enregistrement pour les maxima et/ou minima de température et/ou la courbe de température.

16. Utilisation d'un récipient isolant (1) selon l'une des revendications précédentes pour le transport ou l'expédition à température régulée de produits pharmaceutiques et/ou d'organes de donneurs.

17. Procédé de fabrication d'un récipient isolant autonome (1) à température régulée selon l'une des revendications 1 à 15, **caractérisé en ce que** le canal d'air (101) est fabriqué en formant ou en faisant adhérer des entretoises (103) d'un côté sur une paroi du canal d'air (103).
